# EUROPÄISCHE PATENTSCHRIFT

(11) **EP 0 073 968 B1**
(45) Veröffentlichungstag und Bekanntmachung des Hinweises auf die Patenterteilung: **05.06.1985**
(21) Anmeldenummer: 82107463.0
(22) Anmeldetag: 17.08.1982
(51) Int. Cl.: F02M 41/06

(54) **Kraftstoff-Einspritzpumpe**
Fuel-injection pump
Pompe d'injection de carburant

(30) Priorität: 04.09.1981 DE 3135045; 25.11.1981 DE 3146625
(43) Veröffentlichungstag der Anmeldung: 16.03.1983
(73) Patentinhaber: ROBERT BOSCH GMBH, 70442 Stuttgart (DE)
(72) Erfinder: Duplat, Gérard, F-69500 Bron (FR); Leblanc, Jean, F-69003 Lyon (FR)

## Beschreibung

### Stand der Technik

Die Erfindung geht aus von einer Kraftstoff-Einspritzpumpe nach der Gattung des Anspruchs 1. Eine derartige Pumpe ist beispielsweise aus der US-A-3 267 861 und FR-A-2184153 bekannt, bei der die drehgesicherte Führung des Stößels im Gehäuse durch eine planparallele Kulissenführung erfolgt. Diese Führung ist insbesondere wegen der Planparallelität und der Innentoleranzen in der Herstellung aufwendig.

### Aufgabe der Erfindung

Der Erfindung liegt daher die Aufgabe zugrunde, eine Kraftstoff-Einspritzpumpe ohne Kulissenführung für deren Stößel zu schaffen.

### Lösung der Erfindungsaufgabe

Ausgehend von einer Kraftstoff-Einspritzpumpe nach der Gattung des Anspruchs 1 wird diese Aufgabe mit den kennzeichnenden Merkmalen des Anspruchs 1 gelöst.

Aus der DE-C-828 325 ist bereits eine Kraftstoff-Einspritzpumpe bekannt, dessen durch einen Nocken der Nockenwelle betätigter Stößel einen in einer Bohrung des Gehäuses geführten und die Feder aufnehmenden Hohlzylinder aufweist mit einer das Drehen des Stößels verhindernden Sicherheitseinrichtung. Diese Einrichtung ist in ihrer Herstellung ebenfalls aufwendig und in ihrer Funktion nicht ganz unproblematisch.

Vorteilhafte Weiterbildungen der Erfindung sind in den Unteransprüchen beschrieben. Mit der Augestaltung der Kraftstoff-Einspritzpumpe nach Anspruch 2 wird eine einfache Befestigung des Sicherungsringes vorgeschlagen und mit Anspruch 3 wird dessen günstige Herstellung aufgezeigt.

### Zeichnung

Ein Ausführungsbeispiel der Erfindung ist in der Zeichnung dargestellt und der folgenden Beschreibung näher erläutert. Es zeigen jeweils in natürlicher Größe :
Figur 1 einen Diagonalschnitt durch eine Kraftstoff-Einspritzpumpe gemäß Schnitt I-I in Figur 2 ;
Figur 2 einen Axialschnitt im Förderbereich der Pumpe nach Schnitt 11-11 in Figur 1 ; und
Figur 3 den Stößel in raumbildlicher Darstellung.

### Beschreibung des Ausführungsbeispieles

Eine Kraftstoff-Einspritzpumpe ist als Radialkolbenpumpe ausgeführt mit einer im Pumpengehäuse 10 befestigten Buchse 11, in der in ein von einer nicht gezeichneten Welle angetriebener Schieber 12 drehbar und axial verschiebbar gelagert ist. Ein Nockenring 13 hat mehrere nach innen gerichtete Nocken 14 und wird über einen Flansch 15 ebenfalls von der Welle angetrieben. Mehrere Dosierbohrungen 31 sind in der Buchse 11 radial angeordnet, und eine Versorgungsnut 33 im Schieber 12 verbindet jeweils eine Dosierbohrung 31 mit dem Hubraum 32 einer jeden Bohrung 8. Ebenso verbindet nacheinander eine Verteilernut im Schieber 12 den Hubraum 32 mit einem Stichkanal, der Verbindung mit nicht dargestellten Einspritzdüsen hat.

Insgesamt vier Kolben 16 führen sich jeweils in einer radialen Bohrung 8 der Buchse 11. Ebenfalls vier zu den Kolben 16 koaxiale Stößel 9 sind jeweils in Bohrungen 17 der Buchse 11 geführt und weisen einen Hohlzylinder 20 und einen Boden 18 mit einer Nut 19 auf. In dieser ist eine Rolle 21 drehbar gelagert, wobei der Querschnitt der Nut 19 ein Kreisflächenabschnitt mit gleichem Radius wie der Rolle 21 ist und die Tiefe der Nut 19 größer ist als der Radius des Kreisflächenabschnittes.

Eine Schraubenfeder 22 stützt sich zum einen auf der Buchse 11 und zum anderen an einem Federteller 23 ab, der im Kolben 16 eingesprengt ist. Dadurch wird der Kolben 16 an die Innenseite des Stößels 9 gedrückt, so daß die Rolle 21 stets an der Laufbahn 24 des Nockenriqges 13 anliegt.

Ein Sicherungsring 25 aus Metallblech ist an einer Nabe 26 mittels eines Sprengringes 27 befestigt und hat mehrere Finger 28, die bezüglich dem Schieber 12 axial gerichtet sind. In der Stirnseite des Hohlzylinders 20 des Stößels 9 ist ein Langloch 29 parallel zur Hubrichtung angeordnet, und in der Stirnfläche der Buchse 11 sind insgesamt vier Druchbrüche 30 derart angeordnet, daß je ein Durchbruch 30 mit einem Langloch 29 korrespondiert, so daß ein Finger 28 des Sicherungsringes 25 durch den Durchbruch 30 hindurch in das Langloch 29 eingreift.

Der Stößel 9 in Figur 3 hat den Boden 18 mit der Nut 19 und den Hohlzylinder 20. In diesem sind zwei Langlöcher 29 an zwei diametralen Stellen ausgebildet, wobei die Längsausdehnung eines jeden Langloches 29 in Hubrichtung angeordnet ist.

## Patentansprüche

1. Kraftstoff-Einspritzpumpe mit einem rotierenden Verteiler für den Kraftstoff zu den Düsen und mit einem rotierenden Nockenring, der in einem Gehäuse radial geführte Kolben über jeweils einen Stößel entgegen der Kraft einer am Gehäuse angeordneten Feder einen Pumpenhub erteilt, dadurch gekennzeichnet, daß der Stößel (9) einen in einer Bohrung (17) des Gehäuses (10) geführten und die Feder (22) aufnehmenden Hohlzylinder (20) aufweist, daß im Gehäuse (10) ein Durchbruch (30) und im Hohlzylinder (20) ein mit dem Durchbruch (30) korrespondierendes Langloch (29) parallel zur Hubrichtung des Kolbens (16) angeordnet sind und daß ein axialer Finger (28) eines am Gehäuse (10) befestigten Sicherungsringes (25) durch den Durchbruch (30) hindurch in das Langloch (29) eingreift.

2. Pumpe nach Anspruch 1, dadurch gekennzeichnet, daß der Sicherungsring (25) in seiner Funktionslage an einer Nabe (26) des Gehäuses (10) festgelegt ist.

3. Pumpe nach Anspruch 1 oder 2, dadurch gekennzeichnet, daß der Sicherungsring (25) aus Metallblech besteht und durch Ziehstanzen hergestellt ist.

4. Pumpe nach einem der vorgenannten Ansprüche, dadurch gekennzeichnet, daß ein Federteller (23) im Außenmantel des Kolbens (16) und nahe dem Boden (18) des Stößels (9) eingesprengt ist.

## Claims

1. Fuel injection pump with a rotating distributor for distributing the fuel to the nozzles, and with a rotating cam ring which imparts a pump stroke to pistons guided radially in a housing, counter to the force of a spring arranged on the housing, via a plunger for each piston, characterised in that the plunger (9) has a hollow cylinder (20) which is guided in a bore (17) of the housing (10) and which receives the spring (22), in that a perforation (30) is arranged in the housing (10) and a slot (29) matching the perforation (30) is arranged in the hollow cylinder (20) parallel to the stroke direction of the piston (16), and in that an axial finger (28) of a retaining ring (25) fastened to the housing (10) engages through the perforation (30) into the slot (29).

2. Pump according to Claim 1, characterised in that the retaining ring (25) is fixed in its functional position on a hub (26) of the housing (10).

3. Pump according to Claim 1 or 2, characterised in that the retaining ring (25) consists of sheet metal and is produced by means of draw- punching.

4. Pump according to one of the preceding claims, characterised in that a spring plate (23) is snapped into the outer casing of the piston (16) and near the bottom (18) of the plunger (9).

## Revendications

1. Pompe d'injection de carburant comportant un distributeur tournant du carburant aux buses, et une bague à cames tournante qui communique une course de pompage, contre la force d'un ressort disposé sur le boîtier, à un piston guidé radialement dans un boîtier, pompe caractérisée en ce que le poussoir (9) comporte un cylindre creux (20) guidé dans une perforation (17) du boîtier (10) et recevant les ressorts (22) ; en ce que, dans le boîtier (10), sont disposés un percement (30), et dans le cylindre creux (20), .un trou oblong (29) correspondant au percement (39), et parallèle à la direction de la course du piston (16), et en ce qu'un doigt axial (28) d'une bague' de sécurité (25), fixée sur le boîtier (10), s'engage, en passant par le percement (30) dans le trou oblong (29).

2. Pompe suivant la revendication 1, caractérisée en ce que la bague de sécurité (25) est bloquée dans sa position de fonctionnement sur un moyeu (26) du boîtier (10).

3. Pompe suivant l'une des revendications 1 et 2, caractérisée en ce que la bague de sécurité (25) est en tôle métallique et est fabriquée par emboutissage.

4. Pompe suivant une des revendications précédentes, caractérisée en ce qu'une cuvette de ressort (23) est enfoncée à force dans l'enveloppe extérieure du piston (16) et près du fond (18) du poussoir (9).
